# EUROPÄISCHE PATENTSCHRIFT

(11) **EP 4 126 729 B1**
(45) Veröffentlichungstag und Bekanntmachung des Hinweises auf die Patenterteilung: **07.01.2026**
(21) Anmeldenummer: 21708257.7
(22) Anmeldetag: 04.03.2021
(51) Int. Cl.: B66B 1/46

(54) **AUTARKE MENSCH-MASCHINE-SCHNITTSTELLE IN FORM EINES STOCKWERKBEDIENPANEELS ODER EINES STOCKWERKINFORMATIONSPANEELS FÜR EINE AUFZUGANLAGE**
SELF-SUSTAINING MAN-MACHINE INTERFACE IN THE FORM OF A FLOOR CONTROL PANEL OR A FLOOR INFORMATION PANEL FOR AN ELEVATOR SYSTEM
INTERFACE HOMME-MACHINE AUTARCIQUE SOUS LA FORME D'UN PANNEAU DE COMMANDE DES ÉTAGES OU D'UN PANNEAU D'INFORMATION DES ÉTAGES POUR UNE INSTALLATION D'ASCENSEUR

(30) Priorität: 31.03.2020 EP 20166994
(43) Veröffentlichungstag der Anmeldung: 08.02.2023
(73) Patentinhaber: INVENTIO AG, 6052 Hergiswil (CH)
(72) Erfinder: CARRIERO, Stefano, 6330 Cham (CH)
(74) Vertreter: Inventio AG
(86) Internationale Anmeldenummer: PCT/EP2021/055408
(87) Internationale Veröffentlichungsnummer: WO 2021/197749

(56) Entgegenhaltungen:
- WO-A1-2004/094288
- WO-A2-2006/063243
- US-A1- 2002 023 802

## Beschreibung

Die vorliegende Erfindung betrifft eine Mensch-Maschine-Schnittstelle in Form eines Stockwerkbedienpaneels oder eines Stockwerkinformationspaneels für eine Aufzuganlage. Ferner betrifft die Erfindung eine Aufzuganlage mit einer solchen Mensch-Maschine-Schnittstelle.

In Aufzuganlagen kann typischerweise wenigstens eine Aufzugkabine in einem Aufzugschacht zwischen Höhenniveaus verschiedener Stockwerke verlagert werden. Eine die Aufzugkabine verlagernde Antriebsmaschine wird dabei von einer Aufzugsteuerung gesteuert. Gegebenenfalls kann die Aufzugsteuerung noch weitere Funktionalitäten der Aufzuganlage steuern.

An jedem der Stockwerke sind typischerweise Mensch-Maschine-Schnittstellen in Form von Stockwerkbedienpaneelen (LOP - landing operation panel) und/oder Stockwerkinformationspaneelen (LIP - landing information panel) vorgesehen.

Mithilfe eines Stockwerkbedienpaneels kann dabei ein Passagier eine Information in Form eines Eingabesignals an die Aufzuganlage eingeben. Beispielsweise kann der Passagier durch Betätigen eines Tasters an dem Stockwerkbedienpaneel ein Rufsignal eingeben, um zu signalisieren, dass er wünscht, dass die Aufzugkabine zu dem Stockwerk, in dem er wartet, verfahren wird. Das Eingabesignal soll dann an die Aufzugsteuerung weitergeleitet werden, damit diese veranlassen kann, dass die Aufzugkabine zu dem gewünschten Stockwerk verfahren wird.

Ein Stockwerkinformationspaneel kann dazu dienen, Informationen, welche durch Ausgabesignale wiederzugeben sind, an Passagiere in einer für sie wahrnehmbaren Weise auszugeben. Beispielsweise kann über eine geeignete Anzeige auf einem Display oder über eine akustische Ansage darüber informiert werden, wo sich die Aufzugkabine aktuell befindet oder wie lange eine Wartezeit voraussichtlich ist. Die auszugebende Information, d.h. beispielsweise wo sich die Aufzugkabine aktuell befindet, kann hierbei von der Aufzugsteuerung bereitgestellt und an das Stockwerkinformationspaneel übermittelt werden.

In herkömmlichen Aufzuganlagen ist typischerweise jedes der Vielzahl der in den verschiedenen Stockwerken vorzusehenden Stockwerkbedienpaneele und Stockwerkinformationspaneele über Kabel mit einer zentralen Stromversorgung und/oder mit der Aufzugsteuerung verbunden. Ein Aufwand, bei einer Montage einer Aufzuganlage eine hierfür nötige Vielzahl von Kabeln zu verlegen, sowie ein in diesem Zusammenhang notwendiger Materialaufwand kann erheblich sein.

Es kann unter anderem ein Bedarf an einer Aufzuganlage bestehen, bei der ein Montageaufwand und/oder ein Materialaufwandverringert ist. Ferner kann ein Bedarf an einer Mensch-Maschine-Schnittstelle bestehen, welche als Stockwerkbedienpaneel oder Stockwerkinformationspaneel in einer Aufzuganlage eingesetzt werden kann und welche ein Verringern des Aufwands bei deren Montage ermöglicht.

WO 2006/063 243 A2 offenbart eine Mensch-Maschine-Schnittstelle in einer Aufzugsanlage, die die kinetische Energie aus der Türöffnungsbewegung verwendet.

Einem solchen Bedarf kann durch die Mensch-Maschine-Schnittstelle sowie die Aufzuganlage gemäß einem der unabhängigen Ansprüche entsprochen werden. Vorteilhafte Ausführungsformen sind in den abhängigen Ansprüchen sowie der nachfolgenden Beschreibung definiert.

Gemäß einem ersten Aspekt der Erfindung wird eine Mensch-Maschine-Schnittstelle nach dem Anspruch 1 vorgeschlagen. Die Mensch-Maschine-Schnittstelle weist zumindest eine Interaktionseinheit, eine Kommunikationseinheit und eine Versorgungseinheit auf. Die Interaktionseinheit ist dazu konfiguriert, um in Reaktion auf eine Betätigung durch einen Passagier Eingabesignale zu generieren und/oder Ausgabesignale in einer für den Passagier wahrnehmbaren Weise auszugeben. Die Kommunikationseinheit ist dazu konfiguriert, um die Eingabesignale an eine Aufzugsteuerung zu übermitteln und/oder um die Ausgabesignale von der Aufzugsteuerung zu empfangen. Die Versorgungseinheit ist dazu konfiguriert, um die Interaktionseinheit und die Kommunikationseinheit mit elektrischer Energie zu versorgen. Die Versorgungseinheit umfasst hierbei zumindest eine Energiewandeleinheit und eine Elektrizitätsspeichereinheit. Die Energiewandeleinheit ist dazu konfiguriert, um in der unmittelbaren Umgebung der Mensch-Maschine-Schnittstelle zur Verfügung stehende nicht-elektrische Energie, wie z.B. mechanische Energie, in elektrische Energie umzuwandeln. Die Elektrizitätsspeichereinheit ist dazu konfiguriert, die von der Energiewandeleinheit umgewandelte elektrische Energie zu speichern. Die Mensch-Maschine-Schnittstelle weist die Energiewandeleinheit eine von einem Luftzug in Rotationsbewegung zu versetzende Windturbine und einen mit einer Welle der Windturbine gekoppelten Generator auf. Mit anderen Worten kann die Energiewandeleinheit über eine kleine Windturbine verfügen. Eine solche Windturbine kann bei entsprechender struktureller Ausgestaltung auch als Windrad bezeichnet werden. Die Windturbine ist dazu ausgelegt, von einem auftreffenden Luftzug, d.h. einem Strom bewegter Luft, in eine Drehung versetzt zu werden. Hierzu kann die Windturbine über Turbinenblätter oder Turbinenschaufeln verfügen, die von dem Luftzug angeströmt werden, wodurch ein Drehmoment auf die gesamte Windturbine ausgeübt wird. Aufgrund dieses Drehmoments dreht sich die Windturbine um eine Rotationsachse. Die Welle der Windturbine verläuft entlang dieser Rotationsachse bzw. koaxial zu dieser Rotationsachse.

Die der sich drehenden Windturbine innewohnende kinetische Energie kann somit über die Welle an den mit der Welle gekoppelten Generator übertragen werden. Dieser Generator ist dazu ausgelegt, die kinetische Energie zumindest teilweise in elektrische Energie umzuwandeln. Hierzu können beispielsweise in dem Generator sich mit der Welle mitdrehende magnetische Felder genutzt werden, um in Spulen elektrische Ströme zu induzieren.

Die mit diesen elektrischen Strömen einhergehende elektrische Energie kann dann innerhalb der Mensch-Maschine-Schnittstelle an andere Komponenten, insbesondere an die Elektrizitätsspeichereinheit und/oder an die Interaktionseinheit und die Kommunikationseinheit, geliefert werden.

Gemäß einem zweiten Aspekt der Erfindung wird eine Aufzuganlage vorgeschlagen, welche einen Aufzugschacht, eine Aufzugkabine, eine Antriebsmaschine zum Verlagern der Aufzugkabine in dem Aufzugschacht zwischen Höhenniveaus verschiedener Stockwerke, eine Aufzugsteuerung zum Steuern von Funktionalitäten der Aufzuganlage in Reaktion auf Eingabesignale und zum Ausgeben von Ausgabesignalen als Information über einen aktuellen Zustand in der Aufzuganlage sowie eine Mensch-Maschine-Schnittstelle gemäß einer Ausführungsform des ersten Aspekts der Erfindung aufweist.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Die hierin vorgeschlagene Mensch-Maschine-Schnittstelle kann hinsichtlich ihrer Funktionalitäten und/oder strukturell in weitgehend ähnlicher Weise ausgestaltet sein, wie herkömmliche Mensch-Maschine-Schnittstellen für Aufzuganlagen. Insbesondere kann die Interaktionseinheit dazu konfiguriert sein, mit Passagieren zu interagieren und von den Passagieren zu übermittelnde Informationen als Eingabesignale aufzunehmen, um sie dann an die Aufzugsteuerung weiterleiten zu können, bzw. an die Passagiere zu übermittelnde Informationen von der Aufzugsteuerung zu erhalten und sie dann an die Passagiere auszugeben.

In einer Ausgestaltung als Stockwerkbedienpaneel kann die Mensch-Maschine-Schnittstelle beispielsweise ein oder mehrere Taster aufweisen, die von Passagieren betätigt werden können, um der Aufzuganlage zu signalisieren, dass die Aufzugkabine zum Stockwerk der Passagiere verfahren werden soll und/oder in welche Richtung ein Passagier mit der Aufzugkabine verfahren werden möchte. Statt Tastern können auch andere Sensoren oder Schnittstellen verwendet werden, über die Passagiere ihr Rufsignal eingeben können. Beispielsweise können kapazitive Sensoren vorgesehen sein, die von Passagieren durch leichtes Berühren aktiviert werden können. Es können auch Sensorschaltungen eingesetzt werden, die Passagiere beispielsweise mit einem Schlüssel, einem RFID-Chip, einem Smartphone oder einer anderen technischen Vorrichtung gezielt aktivieren bzw. betätigen können.

In einer Ausgestaltung als Stockwerkinformationspaneel kann die Mensch-Maschine-Schnittstelle beispielsweise über eine Anzeige wie eine LED-Anzeige, einen Bildschirm oder Ähnliches verfügen, mithilfe derer einem Passagier Informationen betreffend die Aufzuganlage dargestellt werden können. Alternativ oder ergänzend zu einer solchen visuellen Darstellung von Informationen können Informationen auch in anderer Weise wie beispielsweise akustisch über einen Lautsprecher ausgegeben werden. Mithilfe des Stockwerkinformationspaneels kann die Aufzuganlage Passagiere somit beispielsweise über einen aktuellen Aufenthaltsort der Aufzugkabine informieren.

Um die von einem Passagier eingegebenen Eingabesignale von der Mensch-Maschine-Schnittstelle an die Aufzugsteuerung weiterleiten zu können und/oder um Ausgabesignale, welche Informationen über die Aufzuganlage beinhalten, von der Aufzugsteuerung an die Mensch-Maschine-Schnittstelle weiterleiten zu können, verfügt die Mensch-Maschine-Schnittstelle über eine Kommunikationseinheit. Die Kommunikationseinheit kann die Eingabesignale bzw. die Ausgabesignale zwischen den Kommunikationspartnern austauschen und, falls erforderlich, vorab geeignet vorverarbeiteten.

Bei einer Aufzuganlage gemäß dem zweiten Aspekt der Erfindung kann an jedem der verschiedenen Stockwerke zumindest eine der hierin vorgeschlagenen Mensch-Maschine-Schnittstellen angeordnet sein. Vorzugsweise ist an jedem der von der Aufzuganlage versorgten Stockwerke zumindest ein Stockwerkbedienpaneel und/oder ein Stockwerkinformationspaneel vorgesehen. Somit können an jedem Stockwerk den dort eintreffenden Passagieren Informationen betreffend die Aufzuganlage bereitgestellt werden und von den Passagieren zu übermittelnde Informationen, insbesondere Rufanforderungen, aufgenommen werden.

Ein zentrales Prinzip, welches der hierin vorgeschlagenen Mensch-Maschine-Schnittstelle zu Grunde liegt, kann darin gesehen werden, diese mit einer speziellen Versorgungseinheit auszustatten, welche andere Komponenten der Mensch-Maschine-Schnittstelle mit elektrischer Energie versorgt. Die Versorgungseinheit kann hierbei einerseits dazu ausgelegt sein, elektrische Energie durch Umwandlung von in der unmittelbaren Umgebung der Mensch-Maschine-Schnittstelle verfügbaren andersartigen Energieformen erzeugen zu können, und andererseits diese elektrische Energie zumindest temporär zwischenspeichern zu können.

Die Versorgungseinheit verfügt hierzu über die Energiewandeleinheit, die dazu in der Lage ist, nicht-elektrische Energieformen wie beispielsweise kinetische Energien, thermische Energien, elektromagnetische Energien wie beispielsweise Licht, oder andere Energieformen in elektrische Energie umzuwandeln. Ferner verfügt die Versorgungseinheit über die Elektrizitätsspeichereinheit, mithilfe derer umgewandelte elektrische Energie gespeichert und zu einem späteren Zeitpunkt wieder abgegeben werden kann.

Die Mensch-Maschine-Schnittstelle kann hierbei dazu konfiguriert sein, ausschließlich aufgrund der von der Versorgungseinheit bereitgestellten elektrischen Energie zu operieren.

Anders ausgedrückt kann die Mensch-Maschine-Schnittstelle derart ausgestaltet sein, dass die gesamte von ihr für ihren Betrieb benötigte elektrische Energie in ausreichender Menge und mit ausreichender Zuverlässigkeit von der Versorgungseinheit bereitgestellt werden kann. Hierzu kann einerseits die Versorgungseinheit ausreichend leistungsstark ausgelegt sein, um genügend elektrische Energie zur Verfügung zu stellen. Andererseits können die anderen Komponenten der Mensch-Maschine-Schnittstelle wie insbesondere deren Interaktionseinheit und deren Kommunikationseinheit besonders energiesparend ausgelegt sein. Hierdurch kann erreicht werden, dass die gesamte Mensch-Maschine-Schnittstelle mit ihren elektrisch arbeitenden Komponenten allein durch die Versorgungseinheit versorgt betrieben werden kann.

Dementsprechend braucht die vorgeschlagene Mensch-Maschine-Schnittstelle über keine Kabelanbindungen verfügen, über die elektrische Energie von einer zentralen Energieversorgung kommend an verschiedene Mensch-Maschine-Schnittstellen innerhalb der Aufzuganlage verteilt würde. Stattdessen kann die vorgeschlagene Mensch-Maschine-Schnittstelle energieautark betrieben werden, das heißt unabhängig von einem externen Stromnetz die von ihr benötigte elektrische Energie durch lokale Umwandlung von Energie, welche in Form anderer Energieformen in ihrer unmittelbaren Umgebung zur Verfügung steht, selbst erzeugen.

Die Aufzuganlage gemäß dem zweiten Aspekt der Erfindung kann hierdurch frei von Stromleitungen zum Zuführen elektrischer Energie zu jeder der Mensch-Maschine-Schnittstellen sein. Stattdessen wird der Mensch-Maschine-Schnittstelle elektrische Energie nicht von außen bereitgestellt, sondern intern in dieser generiert. Ein ansonsten notwendiger Aufwand zum Verlegen vieler gegebenenfalls langer Kabel innerhalb der Aufzuganlage, um deren viele Mensch-Maschine-Schnittstellen für deren Betrieb von einer zentralen Versorgungsquelle ausgehend mit elektrischer Energie versorgen zu können, kann hierdurch vermieden werden. Hierdurch können eine Montage und/oder eine Wartung der Aufzuganlage erheblich vereinfacht werden. Auch ein Materialaufwand für Versorgungskabel und damit einhergehende Kosten können vermieden werden.

Die Mensch-Maschine-Schnittstelle kann hierbei in der Aufzuganlage beispielsweise an einem Rahmen einer Stockwerktür, welche den Aufzugschacht von einem Stockwerkflur trennt, angeordnet sein.

Stockwerktüren sind an Aufzuganlagen an einem Übergang zwischen einem Stockwerkflur und dem Aufzugschacht vorgesehen und können nach Bedarf geöffnet oder geschlossen werden. Sie dienen in Aufzuganlagen unter anderem dazu, zu verhindern, dass Passagiere von einem Stockwerkflur kommend in den Aufzugschacht stürzen, wenn an dem betroffenen Stockwerk keine Aufzugkabine wartet. Hierzu verfügt eine Stockwerktür typischerweise über einen fest mit dem Gebäude verbundenen Rahmen sowie relativ zu dem Rahmen bewegliche Türblätter. Ein oder mehrere Stockwerkbedienpaneele und Stockwerkinformationspaneele können dabei an dem Rahmen angebracht bzw. in dem Rahmen integriert angeordnet sein.

Hierdurch kann die Mensch-Maschine-Schnittstelle einerseits beispielsweise zusammen mit der Stockwerktür einfach in der Aufzuganlage installiert werden und andererseits kann die Mensch-Maschine-Schnittstelle mit ihrer Energiewandeleinheit sowohl in der Nähe eines Innenvolumens des Aufzugschachts als auch in der Nähe eines Volumens, das an einer entgegengesetzten Seite von einem Stockwerkflur aus an die Stockwerktür grenzt, angeordnet sein. Somit kann die Energiewandeleinheit gegebenenfalls verfügbare Energie in beiden Volumina nutzen und in elektrische Energie umwandeln.

Generell kann die Energiewandeleinheit der Versorgungseinheit in unterschiedlicher Weise ausgestaltet sein und verschiedene Energiequellen nutzen, um aus ihnen die benötigte elektrische Energie zu erzeugen.

Beispielsweise wäre vorstellbar, die Energiewandeleinheit mithilfe von Photovoltaikelementen, d.h. Solarzellen, auszugestalten. Die Photovoltaikelemente könnten beispielsweise in der Umgebung der Aufzuganlage zur Verfügung stehendes natürliches oder künstliches Licht in elektrische Energie umwandeln.

Alternativ könnte die Energiewandeleinheit dazu ausgelegt sein, Wärmeenergie in elektrische Energie umzuwandeln. Hierzu könnte sie über Thermoelemente verfügen, welche beispielsweise Temperaturunterschiede in der Aufzuganlage bzw. in Bereichen angrenzend an die Aufzuganlage nutzen könnten, um aus diesen elektrische Energie zu generieren.

Als weitere Alternative könnte die Energiewandeleinheit mechanische Energie in elektrische Energie umwandeln. Hierzu könnten beispielsweise Piezoelemente vorgesehen sein, welche auf sie ausgeübten Druck in elektrische Energie umwandeln. Der Druck könnte beispielsweise von Passagieren erzeugt werden, wenn sie einen Taster eines Stockwerkbedienpaneels betätigen oder wenn sie während des Wartens auf die Aufzugkabine auf dem Boden vor der Aufzuganlage lasten.

Gemäß einer weiter konkretisierten Ausführungsform kann die Windturbine in einem zwischen einem Aufzugschacht und einem Stockwerkflur anzuordnenden Kanalelement aufgenommen sein.

Anders ausgedrückt kann die Windturbine der Energiewandeleinheit in einem Kanalelement angeordnet sein, welches in einer Aufzuganlage so angeordnet werden kann, dass es den Aufzugschacht mit einem angrenzenden Gebäudestockwerk in einer Weise verbindet, dass Luft durch dieses Kanalelement von dem Aufzugschacht in das Gebäudestockwerk oder in umgekehrter Richtung zirkulieren kann.

Das Kanalelement kann zu diesem Zweck beispielsweise als Rohr ausgebildet sein, innerhalb dessen die Windturbine aufgenommen sein kann. Eine Längserstreckungsrichtung des Kanalelements kann hierbei koaxial mit einer Rotationsachse der Windturbine sein. Turbinenblätter oder Turbinenschaufeln der Windturbine können quer zu der Längserstreckungsrichtung des Kanalelements verlaufen, sodass ein Luftzug, der sich durch das Kanalelement bewegt, kanalisiert auf diese Turbinenblätter oder Turbinenschaufeln trifft und die Windturbine somit effizient in Rotation versetzt.

In einer Aufzuganlage gemäß dem zweiten Aspekt der Erfindung kann die Windturbine in einem Durchgangskanal zwischen dem Aufzugschacht und einem an die Mensch-Maschine-Schnittstelle angrenzenden Stockwerkflur angeordnet sein.

Der Durchgangskanal kann hierbei ein Innenvolumen innerhalb des Aufzugschachts mit einem Außenvolumen beispielsweise innerhalb eines an den Aufzugschacht angrenzenden Stockwerkflurs derart verbinden, dass Luft zwischen beiden Volumina zirkulieren kann. Die zirkulierende Luft kann dann die in dem Durchgangskanal angeordnete Windturbine antreiben. Dabei kann die Windturbine beispielsweise in dem zuvor genannten Kanalelement aufgenommen sein und dieses Kanalelement seinerseits in dem Durchgangskanal angeordnet sein. Der Durchgangskanal kann beispielsweise eine Durchgangsöffnung in einem Rahmen einer Stockwerktür sein.

Bei dem vorgestellten Ansatz kann ausgenutzt werden, dass insbesondere bei hohen Gebäuden mit langen Aufzugschächten im Regelfall ein Luftdruckunterschied zwischen dem Innenvolumen im Aufzugschacht und dem angrenzenden Außenvolumen in dem Stockwerk herrscht. Typischerweise ist dabei in dem Gebäude an untenliegenden Stockwerken der Luftdruck in dem Aufzugschacht geringer als im umgebenden Stockwerk, wohingegen bei weiter oben liegenden Stockwerken der Luftdruck in dem Aufzugschacht größer ist als in dem dort umgebenden Stockwerk.

Dementsprechend wird häufig ein Gesamtluftstrom beobachtet, der in den untenliegenden Stockwerken in den Aufzugschacht einströmt und an den oben liegenden Stockwerken wieder aus dem Aufzugschacht ausströmt. Der Gesamtluftstrom kann von in dem Gebäude ansonsten vorherrschenden Temperaturbedingungen und/oder Luftdruckbedingungen beeinflusst werden und gegebenenfalls in umgekehrter Richtung durch das Gebäude strömen.

Der Gesamtluftstrom kann an jedem der Stockwerke vorzugsweise durch den dort vorgesehenen Durchgangskanal zwischen dem Stockwerkflur und dem Aufzugschacht geleitet bzw. kanalisiert werden und dort die darin vorgesehene Windturbine antreiben.

Insgesamt können hierdurch in dem Gebäude vorherrschende Luftdruckunterschiede und daraus resultierende Luftströme benutzt werden, um die darin enthaltenen kinetischen Energien lokal mithilfe der Windturbine in der Energiewandeleinheit in elektrische Energie umzuwandeln.

Die von der Energiewandeleinheit bereitgestellte elektrische Energie kann dann bei Bedarf anderen Komponenten der Mensch-Maschine-Schnittstelle als Verbrauchern zur Verfügung gestellt werden.

Da jedoch davon auszugehen ist, dass nicht jederzeit ausreichend elektrische Energie bzw. Leistung von der Energiewandeleinheit bereitgestellt werden kann, um einem aktuellen Leistungsbedarf dieser Komponenten gerecht zu werden, verfügt die Mensch-Maschine-Schnittstelle zusätzlich über die Elektrizitätsspeichereinheit. In dieser Elektrizitätsspeichereinheit kann die bereitgestellte elektrische Energie zumindest temporär zwischengespeichert werden.

Gemäß einer Ausführungsform kann die Elektrizitätsspeichereinheit einen Akkumulator aufweisen.

Ein solcher Akkumulator wird teilweise auch als wiederaufladbare Batterie bezeichnet. Ein Akkumulator kann elektrische Energie reversibel in chemische Energie umwandeln. Diese chemische Energie kann gespeichert werden und bei Bedarf zurück in elektrische Energie umgewandelt werden. Akkumulatoren können ausreichend große Energiemengen speichern, um die Mensch-Maschine-Schnittstelle autark mit Elektrizität versorgen zu können. Dabei können Akkumulatoren verhältnismäßig kostengünstig bereitgestellt werden und über lange Betriebsdauern hin zuverlässig arbeiten.

Alternativ oder ergänzend kann die Elektrizitätsspeichereinheit einen Superkondensator aufweisen.

Superkondensatoren werden teilweise auch als Supercaps oder Ultrakondensatoren bezeichnet. Superkondensatoren sind elektrochemische Kondensatoren. Verglichen mit Akkumulatoren gleichen Gewichts weisen Superkondensatoren typischerweise eine deutlich geringere Energiedichte auf, allerdings ist ihre Leistungsdichte etwa 10-mal bis 100-mal so groß. Superkondensatoren können deshalb sehr viel schneller geladen und entladen werden. Sie überstehen außerdem sehr viel mehr Schaltzyklen als dies typischerweise bei Akkumulatoren der Fall ist.

Gemäß einer Ausführungsform ist die Kommunikationseinheit dazu konfiguriert, die Eingabesignale und/oder die Ausgabesignale mit der Aufzugsteuerung drahtlos auszutauschen. Bei der mit der Mensch-Maschine-Schnittstelle ausgestatteten Aufzuganlage können dabei die Aufzugsteuerung und die Mensch-Maschine-Schnittstelle dazu konfiguriert sein, die Eingabesignale und die Ausgabesignale drahtlos miteinander auszutauschen.

Mit anderen Worten kann die vorgeschlagene Mensch-Maschine-Schnittstelle nicht nur darauf verzichten, ihre elektrische Energie über weitläufig zu verlegende Kabel zu beziehen, sondern auch eine Datenkommunikation bzw. Signalkommunikation kann drahtlos implementiert werden. Hierzu kann sowohl die Kommunikationseinheit der Mensch-Maschine-Schnittstelle als auch die Aufzugsteuerung über Sende- und Empfangsmodule verfügen, mithilfe derer insbesondere die Eingangssignale und Ausgangssignale zwischen beiden Kommunikationspartnern ausgetauscht werden können. Der drahtlose Daten- bzw. Signalaustausch kann in Form elektromagnetischer Wellen, d.h. beispielsweise über Funk, erfolgen. Je nachdem, welche Distanzen zwischen den Kommunikationspartnern zu überwinden sind und/oder welche Mengen an Daten und Signalen übertragen werden sollen, können verschiedene drahtlose Kommunikationstechnologien und/oder Kommunikationsprotokolle eingesetzt werden. Durch den Einsatz drahtloser Kommunikation kann somit auf eine aufwändige Verdrahtung zwischen jeder der Mensch-Maschine-Schnittstellen einerseits und der zentralen Aufzugsteuerung andererseits verzichtet werden.

Wie bereits weiter oben angedeutet, kann die Mensch-Maschine-Schnittstelle und die darin verwendeten Einheiten ferner dahingehend optimiert ausgelegt sein, dass bei deren Betrieb möglichst wenig elektrische Energie verbraucht wird.

Gemäß einer Ausführungsform kann hierzu beispielsweise die Kommunikationseinheit dazu konfiguriert sein, ausschließlich in Reaktion auf eine Eingabe eines Eingabesignals aktiv zu werden.

Anders ausgedrückt kann ein Verbrauch an elektrischer Energie in der Mensch-Maschine-Schnittstelle reduziert werden, indem insbesondere deren Kommunikationseinheit nur bei Bedarf aktiviert wird und ansonsten beispielsweise in einem Schlafmodus ist.

Ob aktuell ein Bedarf vorliegt, kann beispielsweise daran erkannt werden, dass ein Eingabesignal von der Mensch-Maschine-Schnittstelle detektiert wird. Zum Detektieren eines solchen Eingabesignals kann die Mensch-Maschine-Schnittstelle insbesondere ihre Interaktionseinheit nutzen. Diese Interaktionseinheit kann über eine Sensorik verfügen, mithilfe derer erkannt werden kann, wenn ein Passagier ein Eingabesignal übermitteln möchte.

Beispielsweise kann ein Taster an einem Stockwerkbedienpaneel von dem Passagier betätigt werden und dies kann als Eingabesignal erkannt werden, woraufhin die Kommunikationseinheit aktiviert werden kann, um letztendlich das Eingabesignal beispielsweise an die Aufzugsteuerung zu übermitteln.

Die Sensorik kann auch in anderer Weise oder an anderer Stelle implementiert sein. Beispielsweise kann ein Stockwerkinformationspaneel neben einer Ausgabeeinheit wie beispielsweise einem Display auch eine Sensorik aufweisen, mithilfe derer beispielsweise die Präsenz eines vor der Aufzuganlage wartenden Passagiers erkannt werden kann. Die Detektion des Passagiers kann als Eingabesignal interpretiert werden und wiederum die Aktivierung der Kommunikationseinheit auslösen.

Insgesamt kann hierdurch die Kommunikationseinheit nur dann betrieben werden, wenn sie benötigt wird, und kann ansonsten stromsparend außer Betrieb genommen werden.

In der Mensch-Maschine-Schnittstelle können weitere Maßnahmen getroffen werden, um deren elektrischen Energieverbrauch zu minimieren. Beispielsweise können in der Kommunikationseinheit Technologien mit geringem Stromverbrauch eingesetzt werden. Auch in der Interaktionseinheit können beispielsweise Sensoren oder Anzeigen mit besonders geringem Stromverbrauch verwendet werden.

Insgesamt lassen sich durch den Einsatz der hierin vorgeschlagenen energieautarken Mensch-Maschine-Schnittstelle verschiedene Vorteile für die damit ausgestattete Aufzuganlage erreichen. Beispielsweise kann ein Installationsaufwand beim Bau der Aufzuganlage oder auch ein während deren Betrieb durchzuführender Wartungsaufwand deutlich geringer sein als bei herkömmlichen Aufzuganlagen, da keine langen Stromkabel innerhalb der Aufzuganlage hin zu einer zentralen Stromversorgung verlegt bzw. gewartet werden brauchen. Zusätzlich kann bei Etablierung einer drahtlosen Kommunikation zwischen der Mensch-Maschine-Schnittstelle und der Aufzugsteuerung auch auf ansonsten notwendige Signalübertragungskabel verzichtet werden. Auch die Kosten für solche Stromkabel bzw. Signalübertragungskabel können dadurch vermieden werden. Außerdem ergibt sich insgesamt für die Aufzuganlage ein geringerer Verbrauch an extern zuzuführender elektrischer Energie, da die Stockwerkbedienpaneele und Stockwerkinformationspaneele der Aufzuganlage selbst versorgend sind und somit nicht von einer zentralen Stromversorgung versorgt werden brauchen.

Es wird darauf hingewiesen, dass einige der möglichen Merkmale und Vorteile der Erfindung hierin mit Bezug auf unterschiedliche Ausführungsformen der Mensch-Maschine-Schnittstelle einerseits und einer damit ausgestatteten Aufzuganlage andererseits beschrieben sind. Ein Fachmann erkennt, dass die Merkmale in geeigneter Weise kombiniert, angepasst oder ausgetauscht werden können, um zu weiteren Ausführungsformen der Erfindung zu gelangen.

Nachfolgend werden Ausführungsformen der Erfindung unter Bezugnahme auf die beigefügten Zeichnungen beschrieben, wobei weder die Zeichnungen noch die Beschreibung als die Erfindung einschränkend auszulegen sind.
Fig. 1 zeigt eine Schnittansicht durch eine Aufzuganlage gemäß einer Ausführungsform der vorliegenden Erfindung.
Fig. 2 zeigt eine Frontansicht auf eine Stockwerktür mit Mensch-Maschine-Schnittstellen gemäß einer Ausführungsform der vorliegenden Erfindung.
Fig. 3 zeigt eine schematische Darstellung einer Mensch-Maschine-Schnittstelle gemäß einer Ausführungsform der vorliegenden Erfindung.
Fig. 4 zeigt eine Schnittansicht durch einen Türrahmen einer Stockwerktür mit einer darin angeordneten Mensch-Maschine-Schnittstelle gemäß einer Ausführungsform der vorliegenden Erfindung.

Die Figuren sind lediglich schematisch und nicht maßstabsgetreu. Gleiche Bezugszeichen bezeichnen in den verschiedenen Figuren gleiche oder gleichwirkende Merkmale

Fig. 1 zeigt eine Aufzuganlage 51 gemäß einer Ausführungsform der vorliegenden Erfindung. Die Aufzuganlage 51 umfasst einen Aufzugschacht 53, in dem eine Aufzugkabine 55 und ein Gegengewicht 69 in vertikaler Richtung zwischen verschiedenen Stockwerken 61 verlagert werden können. Die Aufzugkabine 55 und das Gegengewicht 69 sind von seilartigen Tragmitteln 67 gehalten. Die seilartigen Tragmittel 67 können mithilfe einer Treibscheibe 71 einer Antriebsmaschine 57 bewegt werden und auf diese Weise die Aufzugkabine 55 und das Gegengewicht 69 in entgegengesetzte Richtungen verlagert werden. Die Antriebsmaschine 57 wird von einer Aufzugsteuerung 59 gesteuert.

An jedem der Stockwerke 61 ist eine Stockwerktür 73 vorgesehen, die ein Innenvolumen in dem Aufzugschacht 53 von einem Außenvolumen in einem Stockwerkflur 93 jedes Stockwerks 61 trennt.

Jeder der Stockwerktüren 73 sind jeweils Mensch-Maschine-Schnittstellen 1 in Form eines Stockwerkinformationspaneels 63 und eines Stockwerkbedienpaneels 65 vorgesehen.

Mithilfe des Stockwerkinformationspaneels 63 kann einem Passagier 95 beispielsweise dargestellt werden, an welchem Stockwerk sich die Aufzugkabine 55 aktuell befindet. Hierzu kann das Stockwerkinformationspaneel 63 beispielsweise Ausgabesignale, die es von der Aufzugsteuerung 59 empfängt, in einer für den Passagier 95 wahrnehmbaren Weise ausgeben.

Das Stockwerkbedienpaneel 65 kann von dem Passagier 95 betätigt werden, um beispielsweise die Aufzugkabine 55 zu seinem Stockwerk 61 zu rufen. Das Stockwerkbedienpaneel 65 kann bei Betätigung ein entsprechendes Eingabesignal generieren und an die Aufzugsteuerung 59 weitergeben.

Fig. 2 zeigt eine Stockwerktür 73 an einem Stockwerk 61 bzw. in einem Stockwerkflur 93. Die Stockwerktür 73 verfügt über einen Türrahmen 75 und zwei relativ zu diesem Türrahmen 75 verlagerbare und somit zu öffnen und zu schließende Türblätter 77.

Oberhalb der Türblätter 77 ist in dem Türrahmen 75 eine Mensch-Maschine-Schnittstelle 1 in Form eines Stockwerkinformationspaneels 63 angeordnet. Das Stockwerkinformationspaneel 63 verfügt über eine Ausgabeeinheit 13 in Form einer Anzeige 15, die beispielsweise mithilfe einer LED-Matrix 79 ausgebildet sein kann. Die Ausgabeeinheit 13 kann beispielsweise eine Information über das Stockwerk 61, an dem sich die Aufzugkabine 55 aktuell befindet, darstellen.

An dem Stockwerkinformationspaneel 63 ist ferner ein Luftschlitz 81 zu erkennen, der in einem Durchgangskanal 85 mündet, der durch den Türrahmen 75 hindurch reicht. Der Durchgangskanal 85 verbindet somit das Außenvolumen innerhalb des Stockwerkflurs 93 mit dem Innenvolumen innerhalb des Aufzugschachts 53.

Seitlich neben den Türblättern 77 ist in dem Türrahmen 75 eine weitere Mensch-Maschine-Schnittstelle 1 in Form eines Stockwerkbedienpaneels 65 vorgesehen. Das Stockwerkbedienpaneel 65 verfügt über zwei Taster 83, welche von dem Passagier 95 betätigt werden können, um beispielsweise die Aufzugkabine 55 zu rufen. Die Taster 83 wirken jeweils als Sensoren 11 einer Eingabeeinheit 9. Durch das Betätigen eines Tasters 83 kann der Passagier 95 somit ein Eingabesignal erzeugen, welches dann von der Mensch-Maschine-Schnittstelle 1 an die Aufzugsteuerung 59 weitergeleitet werden kann, sodass diese die Aufzugkabine 55 an das gewünschte Stockwerk 61 verfahren kann. Auch an dem Stockwerkbedienpaneel 65 ist ein Luftschlitz 81 vorgesehen, der in einen Durchgangskanal 85 mündet.

Fig. 3 zeigt schematisch einen beispielhaften Aufbau einer Mensch-Maschine-Schnittstelle 1. Die Mensch-Maschine-Schnittstelle 1 verfügt über eine Interaktionseinheit 3, eine Kommunikationseinheit 5 und eine Versorgungseinheit 7.

Je nachdem, ob die Mensch-Maschine-Schnittstelle 1 als Stockwerkinformationspaneel 63 oder als Stockwerkbedienpaneel 65 oder als eine Kombination aus beiden Paneelarten ausgebildet ist, kann die Interaktionseinheit 3 über unterschiedliche Komponenten verfügen.

Beispielsweise kann eine Eingabeeinheit 9 in der Interaktionseinheit 3 vorgesehen sein, über die der Passagier 95 Eingabesignale generieren kann, um eine Information an die Aufzuganlage 51 zu übermitteln. Die Eingabeeinheit 9 kann beispielsweise einen Sensor 11 umfassen, der eine Betätigung oder eine Berührung durch den Passagier 95 detektieren kann.

Alternativ oder ergänzend kann eine Ausgabeeinheit 13 in der Interaktionseinheit 3 vorgesehen sein, über die Informationen an den Passagier 95 ausgegeben werden können. Die Ausgabeeinheit 13 kann hierzu beispielsweise eine Anzeige 15 umfassen, um die Information als Ausgabesignal in einer für den Passagier 95 wahrnehmbaren Weise ausgeben zu können. Alternativ kann die Ausgabeeinheit 13 die Information auch in anderer Weise darstellen, beispielsweise in Form einer akustischen Ausgabe, und hierzu zum Beispiel einen Lautsprecher aufweisen.

Die Mensch-Maschine-Schnittstelle 1 umfasst ferner eine Logikeinheit 17, mithilfe derer beispielsweise die Eingabesignale und/oder Ausgabesignale verarbeitet werden können. Hierzu kann die Logikeinheit 17 beispielsweise eine Datenverarbeitungseinheit mit einem Prozessor (CPU) und eventuell eine Datenspeichereinheit aufweisen.

Die Kommunikationseinheit 5 dient dazu, die Eingabesignale und/oder Ausgabesignale beispielsweise mit der Aufzugsteuerung 59 auszutauschen. Hierzu verfügt die Kommunikationseinheit 5 über eine vorzugsweise drahtlos arbeitende Sende-Empfangseinheit 19. Diese Sende-Empfangseinheit 19 kann die verschiedenen Signale beispielsweise als Funksignale an eine weitere Sende-Empfangseinheit 91 an der Aufzuganlage 59 (siehe auch Fig. 1) übermitteln bzw. von dieser empfangen.

Die Versorgungseinheit 7 der Mensch-Maschine-Schnittstelle 1 verfügt über eine Energiewandeleinheit 23 und eine Elektrizitätsspeichereinheit 25 sowie über eine Leistungsmanagementeinheit 21.

Die Energiewandeleinheit 23 ist dazu ausgebildet, Energie, welche in der unmittelbaren Umgebung der Mensch-Maschine-Schnittstelle 1 in einer nicht-elektrischen Form zur Verfügung steht, in elektrische Energie umzuwandeln. Die elektrische Energie kann dann an die Leistungsmanagementeinheit 21 weitergeleitet werden. Die Leistungsmanagementeinheit 21 kann diese elektrische Energie teilweise oder vollständig direkt an energieverbrauchende Komponenten der Mensch-Maschine-Schnittstelle 1 wie beispielsweise die Kommunikationseinheit 5, die Interaktionseinheiten 3 und/oder die Logikeinheit 17 weiterleiten. Alternativ oder ergänzend kann die Leistungsmanagementeinheit 21 die elektrische Energie teilweise oder vollständig an die Elektrizitätsspeichereinheit 25 weiterleiten, in der die elektrische Energie temporär zwischengespeichert werden kann und bei Bedarf zu einem späteren Zeitpunkt wieder von der Leistungsmanagementeinheit 21 abgerufen und den anderen Komponenten der Mensch-Maschine-Schnittstelle 1 zur Verfügung gestellt werden kann.

Im dargestellten Beispiel ist die Energiewandeleinheit 23 dazu ausgebildet, kinetische Energie in Form eines Luftzugs 89 in elektrische Energie umzuwandeln. Hierzu verfügt die Energiewandeleinheit 23 über eine kleine Windturbine 27, welche von dem Luftzug 89 in Rotation versetzt wird. Eine sich um eine Rotationsachse drehende Welle 28 der Windturbine 27 ist mit einem Generator 29 verbunden. Der Generator 29 erzeugt aufgrund der Rotation einen elektrischen Strom. Der elektrische Strom kann gegebenenfalls in der Leistungsmanagementeinheit 21 oder mithilfe eines zusätzlich vorzusehenden Gleichrichters gleichgerichtet werden.

Ferner ist im dargestellten Beispiel die Elektrizitätsspeichereinheit 25 mit einem Akkumulator 31 und/oder einem Superkondensator 33 ausgestattet, um die von der Energiewandeleinheit 23 zur Verfügung gestellte elektrische Energie speichern zu können.

Fig. 4 veranschaulicht, wie die Mensch-Maschine-Schnittstelle 1 in dem Rahmen 75 der Stockwerktür 73 angeordnet sein kann. In dem Rahmen 75 kann ein Durchgangskanal 85 vorgesehen sein. In dem Durchgangskanal 85 kann ein Kanalelement 87 in Form beispielsweise eines Rohrs integriert sein. In dem Kanalelement 87 sind dann wiederum die Windturbine 27 und der Generator 29 der Energiewandeleinheit 23 aufgenommen. Die Windturbine 27 ist dabei derart angeordnet, dass ein durch das Kanalelement 87 strömender Luftzug 89 sie in Rotation versetzt.

Wie in Fig. 1 und Fig. 4 angedeutet, kann der Luftzug 89 durch Druckunterschiede verursacht werden, die innerhalb eines Gebäudes zwischen den Außenvolumina der Stockwerkflure 93 und dem Innenvolumen des Aufzugschachts 53 vorherrschen können. Typischerweise strömt dabei an unteren Stockwerken 61 ein Luftzug 89 von einem dortigen Stockwerkflur 93 in den Aufzugschacht 53, um dann an oberen Stockwerken 61 wiederum als Luftzug 89 aus dem Aufzugschacht 53 in dortige Stockwerkflure 93 zu strömen. Der Luftzug 89 kann beispielsweise durch den Höhenunterschied innerhalb des Aufzugschachts 53 und/oder durch verschiedene Temperaturen innerhalb des Gebäudes verursacht sein. Auch Bewegungen der Aufzugkabine 55 innerhalb des Aufzugschachts 53 können für einen Luftzug 89 sorgen.

Insgesamt wird davon ausgegangen, dass an jedem der Stockwerke 61 ausreichend häufig ein Luftzug 89 durch dort befindliche Energiewandeleinheiten 23 von Mensch-Maschine-Schnittstellen 1 strömt, um nach der Umwandlung in elektrische Energie ausreichend Energie zum Betrieb der gesamten Mensch-Maschine-Schnittstelle 1 bereitstellen zu können.

Jede der Mensch-Maschine-Schnittstellen 1 kann somit energieautark arbeiten. Daher ist kein Verlegen von Versorgungskabeln beispielsweise von einer zentralen Energieversorgung hin zu jeder der Mensch-Maschine-Schnittstellen 1 notwendig.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Mensch-Maschine-Schnittstelle (1) in Form eines Stockwerkbedienpaneels (65) oder eines Stockwerkinformationspaneels (63) für eine Aufzuganlage (51), wobei die Mensch-Maschine-Schnittstelle (1) aufweist:
- eine Interaktionseinheit (3), welche dazu konfiguriert ist, um in Reaktion auf eine Betätigung durch einen Passagier (95) Eingabesignale zu generieren und/oder Ausgabesignale in einer für den Passagier (95) wahrnehmbaren Weise auszugeben;
- eine Kommunikationseinheit (5), welche dazu konfiguriert ist, um die Eingabesignale an eine Aufzugsteuerung (59) zu übermitteln und/oder um die Ausgabesignale von der Aufzugsteuerung (59) zu empfangen; und
- eine Versorgungseinheit (7), welche dazu konfiguriert ist, um die Interaktionseinheit (3) und die Kommunikationseinheit (5) mit elektrischer Energie zu versorgen;
wobei die Versorgungseinheit (7) eine Energiewandeleinheit (23) und eine Elektrizitätsspeichereinheit (25) aufweist, wobei die Energiewandeleinheit (23) dazu konfiguriert ist, um in der unmittelbaren Umgebung der Mensch-Maschine-Schnittstelle (1) zur Verfügung stehende kinetische Energie in elektrische Energie umzuwandeln, wobei die Elektrizitätsspeichereinheit (25) dazu konfiguriert ist, die von der Energiewandeleinheit (23) umgewandelte elektrische Energie zu speichern,
**dadurch gekennzeichnet, dass**
die Energiewandeleinheit (23) eine vom Luftzug (89) in Rotationsbewegung zu versetzende Windturbine (27) und einen mit einer Welle (28) der Windturbine (27) gekoppelten Generator (29) aufweist.

2. Mensch-Maschine-Schnittstelle nach Anspruch 1, wobei die Mensch-Maschine-Schnittstelle (1) dazu konfiguriert ist, ausschließlich aufgrund der von der Versorgungseinheit (7) bereitgestellten elektrischen Energie zu operieren.

3. Mensch-Maschine-Schnittstelle nach Anspruch 1, wobei die Windturbine (27) in einem zwischen einem Aufzugschacht (53) und einem Stockwerkflur (93) anzuordnenden Kanalelement (87) aufgenommen ist.

4. Mensch-Maschine-Schnittstelle nach einem der vorangehenden Ansprüche,
wobei die Elektrizitätsspeichereinheit (25) einen Akkumulator (31) aufweist.

5. Mensch-Maschine-Schnittstelle nach einem der vorangehenden Ansprüche,
wobei die Elektrizitätsspeichereinheit (25) einen Superkondensator (33) aufweist.

6. Mensch-Maschine-Schnittstelle nach einem der vorangehenden Ansprüche,
wobei die Kommunikationseinheit (5) dazu konfiguriert ist, die Eingabesignale und/oder die Ausgabesignale mit der Aufzugsteuerung (59) drahtlos auszutauschen.

7. Mensch-Maschine-Schnittstelle nach einem der vorangehenden Ansprüche,
wobei die Kommunikationseinheit (5) dazu konfiguriert ist, ausschließlich in Reaktion auf eine Eingabe eines Eingabesignals aktiv zu werden.

8. Aufzuganlage (51) aufweisend:
einen Aufzugschacht (53);
eine Aufzugkabine (55);
eine Antriebsmaschine (57) zum Verlagern der Aufzugkabine (55) in dem Aufzugschacht (53) zwischen Höhenniveaus verschiedener Stockwerke (61);
eine Aufzugsteuerung (59) zum Steuern von Funktionalitäten der Aufzuganlage (1) in Reaktion auf Eingabesignale und zum Ausgeben von Ausgabesignalen als Information über einen aktuellen Zustand in der Aufzuganlage (51);
eine Mensch-Maschine-Schnittstelle (1) gemäß einem der vorangehenden Ansprüche.

9. Aufzuganlage nach Anspruch 8, wobei an jedem der verschiedenen Stockwerke (61) zumindest eine Mensch-Maschine-Schnittstelle (1) gemäß einem der vorangehenden Ansprüche 1 bis 8 angeordnet ist.

10. Aufzuganlage nach einem der Ansprüche 8 und 9, wobei die Mensch-Maschine-Schnittstelle (1) an einem Türrahmen (75) einer Stockwerktür (73), welche den Aufzugschacht (53) von einem Stockwerkflur (93) trennt, angeordnet ist.

11. Aufzuganlage nach einem der Ansprüche 8 bis 10, wobei die Aufzuganlage (51) frei von Stromleitungen zum Zuführen elektrischer Energie zu jeder der Mensch-Maschine-Schnittstellen (1) ist.

12. Aufzuganlage nach einem der Ansprüche 8 bis 11,
wobei die Energiewandeleinheit (23) eine vom Luftzug (89) in Rotationsbewegung zu versetzende Windturbine (27) und einen mit einer Welle (28) der Windturbine (27) gekoppelten Generator (29) aufweist, und
wobei die Windturbine (27) in einem Durchgangskanal (85) zwischen dem Aufzugschacht (53) und einem an die Mensch-Maschine-Schnittstelle (1) angrenzenden Stockwerkflur (93) angeordnet ist.

13. Aufzuganlage nach einem der Ansprüche 8 bis 12, wobei die Aufzugsteuerung (59) und die Mensch-Maschine-Schnittstelle (1) dazu konfiguriert sind, die Eingabesignale und die Ausgabesignale drahtlos miteinander auszutauschen.

## Claims

1. Human-machine-interface (1) in the form of a landing operation panel (65) or a landing information panel (63) for a lift installation (51), wherein the human-machine-interface (1) has:
- an interaction unit (3) that is configured, in response to actuation by a passenger (95), to generate input signals and/or to output output signals in a manner able to be perceived by the passenger (95);
- a communication unit (5) that is configured to transmit the input signals to a lift controller (59) and/or to receive the output signals from the lift controller (59); and
- a supply unit (7) that is configured to supply electrical energy to the interaction unit (3) and the communication unit (5);
wherein the supply unit (7) comprises an energy conversion unit (23) and an electricity storage unit (25), wherein the energy conversion unit (23) is configured to convert kinetic energy available in the immediate surroundings of the human-machine interface (1), wherein the energy conversion unit (23) comprises a wind turbine (27) to be set in rotational motion by the draft (89) and a generator (29) coupled to a shaft (28) of the wind turbine (27), and wherein the electricity storage unit (25) is configured to store the electrical energy converted by the energy conversion unit (23).

2. Human-machine-interface according to claim 1, wherein the human-machine-interface (1) is configured to operate solely on the basis of the electrical energy provided by the supply unit (7).

3. Human-machine-interface according to claim 2, wherein the wind turbine (27) is accommodated in a duct element (87) to be arranged between a lift shaft (53) and a landing corridor (93).

4. Human-machine-interface according to any of the preceding claims, wherein the electricity storage unit (25) comprises an accumulator (31).

5. Human-machine-interface according to any of the preceding claims, wherein the electricity storage unit (25) comprises a supercapacitor (33).

6. Human-machine-interface according to any of the preceding claims, wherein the communication unit (5) is configured to wirelessly exchange the input signals and/or the output signals with the lift controller (59).

7. Human-machine-interface according to any of the preceding claims, wherein the communication unit (5) is configured to become active exclusively in response to an input of an input signal.

8. Lift installation (51) having:
a lift shaft (53);
a lift cabin (55);
a drive machine (57) for moving the lift cabin (55) in the lift shaft (53) between levels of different landings (61);
a lift controller (59) for controlling functionalities of the lift installation (1) in response to input signals and for outputting output signals as information about a current state in the lift installation (51);
a human-machine-interface (1) according to any of the preceding claims.

9. Lift installation according to claim 9, wherein at least one human-machine-interface (1) according to any of the preceding claims 1 to 8 is arranged on each of the different landings (61).

10. Lift installation according to any of claims 9 and 10, wherein the human-machine-interface (1) is arranged on a door frame (75) of a landing door (73) which separates the lift shaft (53) from a landing corridor (93).

11. Lift installation according to any of claims 9 to 11, wherein the lift installation (51) is devoid of power lines for supplying electrical energy to each of the human-machine-interfaces (1).

12. Lift installation according to any of claims 9 to 12, wherein the energy conversion unit (23) comprises a wind turbine (27) to be set in rotation by the flow of air (89) and a generator (29) coupled to a shaft (28) of the wind turbine (27), and
wherein the wind turbine (27) is arranged in a passage duct (85) between the lift shaft (53) and a landing corridor (93) adjacent to the human-machine-interface (1).

13. Lift installation according to any of claims 9 to 13, wherein the lift controller (59) and the human-machine-interface (1) are configured to wirelessly exchange the input signals and the output signals with one another.

## Revendications

1. Interface homme-machine (1) sous la forme d'un panneau de commande d'étage (65) ou d'un panneau d'information d'étage (63) pour un ascenseur (51), l'interface homme-machine (1) comprenant :
- une unité d'interaction (3) qui est configurée pour générer des signaux d'entrée et/ou émettre des signaux de sortie d'une manière perceptible pour le passager (95) en réponse à une action effectuée par un passager (95) ;
- une unité de communication (5) configurée pour transmettre les signaux d'entrée à une commande d'ascenseur (59) et/ou pour recevoir les signaux de sortie de la commande d'ascenseur (59) ; et
- une unité d'alimentation (7) qui est configurée pour alimenter en énergie électrique l'unité d'interaction (3) et l'unité de communication (5) ;
l'unité d'alimentation (7) comprenant une unité de conversion d'énergie (23) et une unité de stockage d'électricité (25), l'unité de conversion d'énergie (23) étant configurée pour convertir l'énergie cinétique disponible à proximité immédiate de l'interface homme-machine (1), l'unité de conversion d'énergie (23) comprenant une éolienne (27) destinée à être mise en rotation par le courant d'air (89) et un générateur (29) couplé à un arbre (28) de l'éolienne (27), et l'unité de stockage d'électricité (25) étant configurée pour stocker l'énergie électrique convertie par l'unité de conversion d'énergie (23).

2. Interface homme-machine selon la revendication 1, dans laquelle l'interface homme-machine (1) est configurée pour fonctionner exclusivement à partir de l'énergie électrique fournie par l'unité d'alimentation (7).

3. Interface homme-machine selon la revendication 3, dans laquelle l'éolienne (27) est logée dans un élément de canal (87) à disposer entre une cage d'ascenseur (53) et un palier d'étage (93).

4. Interface homme-machine selon l'une des revendications précédentes, dans laquelle l'unité de stockage d'électricité (25) comprend un accumulateur (31).

5. Interface homme-machine selon l'une des revendications précédentes, dans laquelle l'unité de stockage d'électricité (25) comprend un supercondensateur (33).

6. Interface homme-machine selon l'une des revendications précédentes, dans laquelle l'unité de communication (5) est configurée pour échanger sans fil les signaux d'entrée et/ou les signaux de sortie avec la commande d'ascenseur (59).

7. Interface homme-machine selon l'une des revendications précédentes, dans laquelle l'unité de communication (5) est configurée pour devenir active uniquement en réponse à l'entrée d'un signal d'entrée.

8. Ascenseur (51) comprenant :
une cage d'ascenseur (53) ;
une cabine d'ascenseur (55) ;
un moteur d'entraînement (57) pour déplacer la cabine d'ascenseur (55) dans la cage d'ascenseur (53) entre les niveaux de hauteur de différents étages (61) ;
une commande d'ascenseur (59) pour commander les fonctionnalités de l'installation d'ascenseur (1) en réponse à des signaux d'entrée et pour émettre des signaux de sortie sous forme d'informations sur un état actuel dans l'installation d'ascenseur (51) ;
une interface homme-machine (1) selon l'une des revendications précédentes.

9. Installation d'ascenseur selon la revendication 9, dans laquelle au moins une interface homme-machine (1) selon l'une des revendications 1 à 8 précédentes est disposée à chacun des différents étages (61).

10. Installation d'ascenseur selon l'une des revendications 9 et 10, dans laquelle l'interface homme-machine (1) est disposée sur un cadre de porte (75) d'une porte d'étage (73) qui sépare la cage d'ascenseur (53) d'un couloir d'étage (93).

11. Ascenseur selon l'une des revendications 9 à 11, dans lequel l'ascenseur (51) est exempt de câbles électriques pour alimenter en énergie électrique chacune des interfaces homme-machine (1).

12. Ascenseur selon l'une des revendications 9 à 12, dans lequel l'unité de conversion d'énergie (23) comprend une éolienne (27) mise en rotation par le courant d'air (89) et un générateur (29) couplé à un arbre (28) de l'éolienne (27), et
la turbine à vent (27) étant disposée dans un passage (85) entre la cage d'ascenseur (53) et un palier d'étage (93) adjacent à l'interface homme-machine (1).

13. Ascenseur selon l'une des revendications 9 à 13, dans lequel la commande d'ascenseur (59) et l'interface homme-machine (1) sont configurées pour échanger sans fil les signaux d'entrée et les signaux de sortie.
